# EUROPÄISCHE PATENTSCHRIFT

(11) **EP 0 849 036 B1**
(45) Veröffentlichungstag und Bekanntmachung des Hinweises auf die Patenterteilung: **05.09.2001**
(21) Anmeldenummer: 97122459.7
(22) Anmeldetag: 19.12.1997
(51) Int. Cl.: B24B 7/00, B24B 7/22, B24B 7/17, B28B 11/08, B28D 7/04, B28D 1/18

(54) **Maschine zum seitlichen Planieren von im Kalibriermass unterschiedlich grossen Ziegelei- und Feuerfest-Produkten**
Lateral planing apparatus for tiles and refractory products of different size
Dispositif d'aplanissement lateral pour briques et produits réfractaires de diverses dimensions

(30) Priorität: 19.12.1996 DE 19653086; 01.01.1997 DE 19700003
(43) Veröffentlichungstag der Anmeldung: 24.06.1998
(73) Patentinhaber: Keller H.C.W. GmbH, 49479 Ibbenbüren-Laggenbeck (DE)
(72) Erfinder: Derhake, Thomas, Dr.-Ing., Prof., 49479 Ibbenbüren (DE); Konert, Karl-Heinz, Dipl.-Ing., 48282 Emsdetten (DE); Ungruhe, Reinhold, Dipl.-Ing., 49509 Recke (DE)

(56) Entgegenhaltungen:
- DE-U- 29 611 728
- DE-U- 29 613 831

## Beschreibung

Die Erfindung betrifft eine Maschine zum seitlichen Planieren von Ziegelei- und Feuerfest-Produkten, insbes. zur Kalibrierung von Bausteinen, gemäß Oberbegriff des Patentanspruchs 1.

Eine solche Maschine ist durch DE 296 11 728 U1 bekannt. Mit einer derartigen Maschine können Steine oder Rohlinge ganz unterschiedlicher Breiten auf ein jeweils gewünschtes Maß beschliffen werden, was mit einem einzigen Transportband mit festliegender Breite allenfalls in ganz geringem Umfang möglich wäre - vgl. hierzu Seite 3, Absatz 2. Dabei besteht noch der Nachteil, daß ein konstruktionsaufwendiger und zerklüfteter Aufbau vorliegt und insbesondere durch die zwischen den beiden Maschinentischen vorhandene Verstellspindel eine Vibrationsübertragung zwischen den beiden Maschinenseiten begünstigt wird. Das Transportsystem erschwert die Zugänglichkeit. Außerdem ist aufgrund der Transportketten ein verhältnismäßig großer Verschleiß und Geräuschpegel gegeben sowie ein verhältnismäßig hoher Wartungsaufwand erforderlich.

Der Erfindung liegt die Aufgabe zugrunde, eine verbesserte gattungsgemäße Maschine zu schaffen, die mit verringertem Geräuschpegel arbeitet und unter Reduzierung der Funktionselemente einfach(er) sowie vibrationsarm aufgebaut ist, wenig(er) Wartung erfordert und ihre Bearbeitungsstellen im Bedarfsfall leicht zugänglich sind.

Erfindungsgemäß wird dies durch eine Maschine mit den Merkmalen des Patentanspruchs 1 gelöst. Vorteilhafte Weiterbildungen ergeben sich aus den Unteransprüchen.

Die Erfindung zeichnet sich durch einen einfachen sowie leicht/schnell zu wartenden Aufbau aus. Von besonderem Vorteil ist, daß beide Maschinentische maschinendynamisch entkoppelt sind und auch eine asymmetrische Zustellung möglich ist.

Auf der Zeichnung ist ein Ausführungsbeispiel der Erfindung schematisch dargestellt und wird nachfolgend näher erläutert. Es zeigen:
- Fig. 1: eine schematische Seitenansicht des maschineneigenen Transportsystems und der Planiereinrichtungen einer erfindungsgemäßen Planiermaschine zum seitlichen Bearbeiten, insbesondere Schleifen von Bausteinen,
- Fig. 2: eine Draufsicht auf die Planiermaschine,
- Fig. 3: einen Vertikalschnitt derselben Planiermaschine durch das maschineneigene Transportsystem entlang der Schnittlinie A-A in Fig. 1 und
- Fig. 4: eine Ausschnittsvergrößerung des in Fig. 2 eingekreisten Bereichs "B", nämlich Querschnittsdarstellung eines Transportbandes mit darin eingreifender Zentrierrolle, welche teilweise aufgebrochen dargestellt ist.

Eine erfindungsgemäße Planiermaschine zum seitlichen Planieren von Ziegelei- und Feuerfest-Produkten, insbes. zur Kalibrierung von mit 1 bezifferten Bausteinen oder Baustein-Rohlingen - deren Transportbreite und/oder Kalibriermaß in einem größeren Maßbereich variiert - kann als ein- oder zweistufig arbeitende Schleif- und/oder Fräsmaschine ausgebildet sein.

Eine besonders bevorzugte Ausbildung als Planziegel-Schleifmaschine ermöglicht bei zweisträngiger Objekt-Unterstützung die Einstellung von Kalibriermaßen/Schleifbreiten im Bereich von etwa 200 - 500 mm. Selbstverständlich kann eine erfindungsgemäße Maschine auch für größere Arbeitsbreiten, beispielsweise bis 800 mm, ausgeführt werden.

Die zu planierenden Objekte 1 durchlaufen die Planiermaschine in Pfeilrichtung T. Sie werden zunächst von einer Justiereinrichtung 2 seitlich ausgerichtet und in solcher Lage zwischen einem maschineneigenen Transportsystem, welches aus einer angetriebenen unteren Fördereinrichtung 3 und einer dazu entsprechend der Baustein-Höhe in der Höhe einstellbaren Niederhalteeinrichtung 4 besteht, eingespannt sowie durch mindestens eine Planierstation 5 bzw. 5,5' bewegt und dabei seitlich bearbeitet, insbesondere auf ein vorgegebenes/vorwählbares Kalibriermaß geschliffen. Wie aus Fig. 2 und 3 zu ersehen ist, ist die Fördereinrichtung 3 breitenmäßig geteilt und weist vorzugsweise zwei objekttragende Umschlingungstriebe auf, welche quer zur Transportrichtung T verlagerbar und dabei auf unterschiedliche Stützweiten einstellbar gehaltert sowie synchronlaufend angetrieben sind.

Die erfindungsgemäße Planiermaschine weist ein als Ganzes mit 6 beziffertes Grundgestell auf, welches vorteilhafterweise symmetrisch aufgebaut und für eine rechts- oder linksseitig bedienbare Maschine verwendbar ist. Am Grundgestell 6 ist seitlich neben dem maschineneigenen Transportsystem sowie etwa mittig zwischen beiden Planierstationen 5, 5' ein Ständer 7 angeordnet, welcher eine höhenverstellbare Halterung 8 für eine als Ganzes - insbesondere mittels eines als Balgzylinder ausgeführten Druckmittelzylinders 9 - abgefederte mittige Aufhängung der Niederhalteeinrichtung 4 trägt. Die Symmetrieebenen von Transportbahn und Niederhalteeinrichtung kongruieren und liegen auf der Maschinen-Transportachse M. Der Verstellantrieb für die Höhenverstellung der Halterung 8 ist mit 10 beziffert. Das Grundgestell 6 weist Führungsbahnen 11 auf, auf denen auf jeder Maschinenseite ein Maschinentisch 12 seitwärts verstellbar lagert. Jeder Maschinentisch 12 besitzt einen eigenen Verstellantrieb, vorzugsweise eine von einem Motor 13 angetriebene Verstellspindel 14; dadurch ist es möglich, die Maschinentische 12 sowohl einzeln (d.h. jeden für sich) oder beide zeitgleich aufeinander zu oder voneinander weg zu verfahren sowie dies mit unterschiedlichem Verstellmaß durchzuführen. Eine Maschinentisch-Aussparung 15 (siehe Fig. 2) ermöglicht einen großen Verstellweg.

Jeder Maschinentisch 12 ist mit zwei in Transportrichtung T beabstandet hintereinanderliegenden Aufnahmeplätzen für eine komplette Funktionseinheit "Planiereinrichtung" - insbesondere Grundkörper 16 mit Verschiebeführung, Positionierantrieb, angetriebenem Schleif- und/oder Fräsrotor 17, Schutzhaube 18 (nur an einer Planiereinrichtung dargestellt) - ausgestattet und nimmt entweder eine solche Planiereinrichtungs-Funktionseinheit (wie in Fig. 2 dargestellt) oder ein Abdeckelement (nicht dargestellt) auf.

Beide Maschinentische 12 weisen für jede Planiereinrichtung (die auch von einem Schleifband gebildet sein kann) eine gesonderte Werkzeugfunktionsflächen-Meßeinrichtung 19, 19' auf, welche die Ist-Position eines jeden Planierwerkzeuges berührungslos erfaßt, mit der Soll-Position vergleicht sowie das Ergebnis in Steuerungsimpulse umsetzt und infolge steuerungstechnischer Kopplung der jeweiligen Meßeinrichtung 19, 19' mit dem zugehörigen Planierwerkzeug-Verschiebeantrieb eine Planierwerkzeug-Seitwärtsverschiebung im erforderlichen Maße initiiert. Die Meßeinrichtungen 19, 19' einer jeden Maschinenseite werden durch die Maschinentisch-Verschieung in eine vom jeweiligen Kalibriermaß/Schleifbreitenmaß vorgegebene Grundstellung verfahren. Die Meßeinrichtungen 19, 19' sind als Laserstrahl-Meßeinrichtung ausgeführt und weisen einen Sender und einen Empfänger für die Laserstrahlen auf, welche sekantial (nicht dargestellt) den Umlaufkreis des die Planierarbeit durchführenden Rotors oder den Funktionsbereich eines Schleifbandes queren. Bei der bevorzugten zweistufigen Planiermaschine ist der seitwärtsgerichtete Versatz zwischen vorderem und hinterem Laser 19, 19' einstellbar.

Die objekttragenden Umschlingungstriebe der Fördereinrichtung 3 sind jeweils von einem als sogen. Kraftband aus bewehrtem (armiertem) flexiblen Material ausgeführten Transportband gebildet, welches auf der Rückseite im Bandquerschnitt einerseits im mittleren Bereich mindestens ein Keilprofil 20, insbesondere eine von zwei V-Nuten begrenzte Keilriemenrippe, und andererseits auf beiden Seitenstreifen ein Zahnriemenprofil 21 aufweist. In den Obertrum eines jeden Zahn-Keil-Riemens greifen im Bereich einer jeden Planiereinrichtung Keilprofilrollen 22 ein, die zum Zwecke des justierenden seitlichen Keilflächen-Kraftschlusses federbelastet gelagert sind. Die seitlichen Zahnriemenprofile 21 laufen im Obertrum-Bereich über sie unterstützende, widerlagerbildende Gleitleisten 23. Die Transportband-Antriebsrollen 24 sind als Zahnriemenrollen ausgeführt - in ihrem mittleren Bereich können sie auch als Keilriemenscheibe ausgebildet sein.

Die Antriebsrollen 24 beider Transportbänder der Fördereinrichtung 3 sind bewegungsstarr umlaufend gekoppelt. Dies kann über eine mechanische Welle (z.B. Keilwelle, vorzugsweise Kugelkeilwelle) oder eine sogen. elektrische Welle (z.B. synchron geschaltete Gleichlaufantriebe) erfolgen; dargestellt ist die mechanische Lösung, wobei die Antriebs- und Verbindungswelle mit 24 beziffert ist.

Die Niederhalteeinrichtung 4 weist ein mit dem zu planierenden/kalibrierenden Baustein 1 zusammenwirkendes Förderband, insbesondere sogen. Kraftband, auf, welches rückseitig mit längsverlaufenden Keilnuten versehen ist. Im Niederhaltetrum greifen zumindest im Bereich der Planierstation/Planierstationen 5, 5' zentrierende, abgefedert gelagerte Keilprofilrollen 26 ein und die beiden Seitenbereiche können über widerlagerbildende Gleitleisten laufen.

Die Transportbänder der Fördereinrichtung 3 und Niederhalteeinrichtung 4 weisen auf der mit dem Baustein 1 zusammenwirkenden Fläche elastische Längsstreifen 27 auf, die als Puffer wirken. Sie laufen durch eine Bandkapselung 28.

Die beiden Transportbänder der breitenmäßig zweigeteilten Fördereinrichtung 3 sind jeweils am benachbarten Maschinentisch 12 angeordnet und somit durch Maschinentisch-Verstellung auf die erforderliche Stützweite einstellbar.

### Bezugszeichenliste

- M: Maschinen-Transportachse
- T: Transportrichtung

- 1: zu planierende/kalibrierende Objekte, wie Bausteine, Baustein-Rohlinge od.dgl.
- 2: Justiereinrichtung
- 3: Fördereinrichtung, breitenmäßig geteilt
- 4: Niederhalteeinrichtung
- 5: Planierstation
- 5': Planierstation
- 6: Grundgestell
- 7: Ständer
- 8: höhenverstellbare Halterung
- 9: Druckmittelzylinder, insbesondere Balgzylinder
- 10: Verstellantrieb für 8
- 11: Führungsbahnen
- 12: Maschinentische
- 13: Motor
- 14: Verstellspindel
- 15: Aussparung (zum Maschinentisch-Herumführen um 7)
- 16: Grundkörper
- 17: angetriebener Schleif-und/oder Fräsrotor
- 18: Schutzhaube für 17
- 19: Werkzeugfunktionsflächen-Meßeinrichtung
- 19': Werkzeugfunktionsflächen-Meßeinrichtung
- 20: Keilprofil, insbesondere Keilriemenrippe
- 21: Zahnriemenprofil
- 22: Keilprofilrollen
- 23: Gleitleisten
- 24: Antriebsrollen
- 25: Antriebswelle
- 26: Keilprofilrollen
- 27: elastische Längsstreifen (Riemenstreifen)
- 28: Bandkapselung

## Patentansprüche

1. Maschine zum seitlichen Planieren von Ziegelei- und Feuerfest-Produkten, insbesondere sogenannten Plansteinen, deren Transportbreite und/oder Kalibriermaß in einem größeren Maßbereich variiert, wobei
- ein maschineneigenes Transportsystem vorhanden ist, welches die zu bearbeitenden Objekte, wie Plansteine, Planstein-Rohlinge u. dgl., nach seitlicher Ausrichtung zwischen einer angetriebenen unteren Fördereinrichtung und einer höhenverstellbaren Niederhalteeinrichtung erfaßt sowie in justierter Lage höhenmäßig eingespannt durch zwei Planierstationen, mit seitlicher Werkzeug-Anordnung, transportiert,
- die Fördereinrichtung breitenmäßig geteilt ist und objekttragende Umschlingungstriebe aufweist, welche jeweils an einem quer zur Transportrichtung gegenüber einem Grundgestell verschiebbaren Maschinentisch angeordnet sind, der jeweils auch die Planiereinrichtungen trägt und
- die Niederhalteeinrichtung höhenmäßig gegenüber der Fördereinrichtung entsprechend dem Sollmaß "Objekt-Höhe" einstellbar ist sowie druckbelastet auf das zu bearbeitende Objekt einwirkt,
**dadurch gekennzeichnet**, daß
a) am Grundgestell (6) seitlich neben dem maschineneigenen Transportsystem (3, 4) und dabei annähernd mittig zwischen beiden Planierstationen (5, 5') ein Ständer (7) angeordnet ist, welcher eine höhenverstellbare Halterung (8) für eine als Ganzes abgefederte mittige Aufhängung der Niederhalteeinrichtung (4) trägt, wobei die Symmetrieebenen von Transportbahn und Niederhalteeinrichtung (4) kongruieren,
b) beide Maschinentische (12) je eine eigene Verstellspindel (14), mit eigenem Antriebsmotor (13), besitzen und sowohl einzeln, als auch beide zeitgleich aufeinander zu oder voneinander weg verstellbar sind,
c) zumindest die objekttragenden Umschlingsungstriebe der Fördereinrichtung (3) von als Zahnriemen ausgeführten Endlosbändern aus flexiblem Material gebildet sind und ihr transportgutseitiger Trum in der Seiten- und Höhenlage zwangsgeführt ist, und
d) alle die Zahnriemen antreibenden Antriebsrollen (24) bewegungsstarr umlaufend gekoppelt sind, wobei dies über eine sie verbindende mechanische Welle (25) oder sogen. elektrische Welle, insbesondere synchron geschaltete Gleichlaufantriebe, erfolgt.

2. Maschine nach Anspruch 1, **dadurch gekennzeichnet**, daß
a) das Maschinengestell (6) symmetrisch, d.h. für eine rechts- oder linksseitige Bedienung, ausgebildet ist,
b) die beiden Maschinentische (12) symmetrisch ausgebildet sind,
c) jeder Maschinentisch (12) mit zwei in Objekt-Transportrichtung (T) beabstandet hintereinanderliegenden Aufnahmeplätzen für eine komplette Funktionseinheit "Planiereinrichtung" - insbesondere Grundkörper (16) mit Verschiebeführung, Positionierantrieb, angetriebenem Schleif- und/oder Fräsrotor (17), Schutzhaube (18) - ausgebildet ist und entweder eine solche Planiereinrichtungs-Funktionseinheit oder ein Abdeckelement aufnimmt und
d) die Niederhalteeinrichtung (4) auf der Maschinensymmetrieebene (M) liegt und von einem links oder rechtsseitig neben der Fördereinrichtung (3) angeordneten, dem Maschinengestell (6) zugehörigen Ständer (7) getragen wird, um welchen der Maschinentisch (12) derselben Maschinenseite mit einer Aussparung (15) herumgeführt ist.

3. Maschine nach Anspruch 1 oder 2, **dadurch gekennzeichnet**, daß
a) die objekttragenden Umschlingungstriebe der Fördereinrichtung (3) jeweils von einem als sogen. Kraftband aus bewehrtem (armiertem) flexiblem Material ausgeführten Transportband gebildet sind, welches auf der Rückseite im Bandquerschnitt
- im mittleren Bereich mindestens ein Keilprofil (20) und
- auf beiden Seitenstreifen ein Zahnriemenprofil (21) aufweist,
b) die Förderband-Antriebsrollen (24) von Zahnriemenrollen gebildet und bewegungsstarr umlaufend gekoppelt sind,
c) in den Förderband-Obertrum zumindest im Bereich der Planierstation (5/5') bzw. der Planierstationen (5,5') Keilprofilrollen (22) als Zentrierrollen eingreifen, die zum Zwecke des justierenden seitlichen Keilflächen-Kraftschlusses federbelastet gelagert sind, und
d) die seitlichen Zahnriemenprofile (21) im Obertrum-Bereich über Gleitleisten (23) laufen.

4. Maschine nach Anspruch 3, **dadurch gekennzeichnet**, daß die Transportbänder der Fördereinrichtung (3) rückseitig auf der Breitenhalbierenden eine von zwei V-Nuten begrenzte Keilriemenrippe (20) aufweisen.

5. Maschine nach Anspruch 3 oder 4, **dadurch gekennzeichnet**, daß der Rücken von Zahn(riemen)- und Keil(riemen)profil der Transportbänder auf einer gemeinsamen Linie liegt.

6. Maschine nach einem der Ansprüche 1 bis 5, **dadurch gekennzeichnet**, daß die objekttragende Riemen- oder Bandfläche eines jeden Transportbandes mit mindestens einem elastischen Streifen (27) versehen ist.

7. Maschine nach einem der Ansprüche 1 bis 6, **dadurch gekennzeichnet**, daß die Transportbänder durch eine tunnelbildende Bandkapselung (28) hindurchgeführt werden.

8. Maschine nach einem der Ansprüche 1 bis 7, **dadurch gekennzeichnet**, daß die Niederhalteeinrichtung (4) ein Förderelement aufweist, welches aus einem Förderband, insbesondere sogen. Kraftband, mit rückseitig längsverlaufenden Keilnuten besteht, wobei der Niederhaltetrum querschnittsmäßig mit dem Mittenbereich über zentrierende, abgefedert gelagerte, zumindest im Bereich einer Planierstation (5,5') vorgesehene Keilprofilrollen (26) sowie mit beiden Seitenbereichen über widerlagerbildende Gleitleisten läuft.

9. Maschine nach Anspruch 1 oder 2, **dadurch gekennzeichnet**, daß
a) jeder Maschinentisch (12) für jede Planiereinrichtung (5,5') eine gesonderte Werkzeugfunktionsflächen-Meßeinrichtung (19, 19') aufweist, welche die Ist-Position eines jeden Planierwerkzeuges berührungslos erfaßt, mit der SollPosition vergleicht sowie das Ergebnis in Steuerungsimpulse umsetzt und infolge steuerungstechnischer Kopplung der jeweiligen Meßeinrichtung (19, 19') mit dem zugehörigen Planierwerkzeug-Verschiebantrieb eine Planierwerkzeug-Seitwärtsverschiebung im erforderlichen Maße initiiert, und
b) beide Meßeinrichtungen (19, 19') einer Maschinenseite durch Maschinentisch-Verschiebung gemeinsam in eine vom jeweiligen Kalibriermaß vorgegebene Grundstellung verfahrbar sind.

10. Maschine nach Anspruch 9, **dadurch gekennzeichnet**, daß die beiden Meßeinrichtungen (19, 19') eines jeden Maschinentisches (12) als Laserstrahl-Meßeinrichtung ausgebildet sind, deren Laserstrahlen sekantial zu einem Schleifrotor-Umlaufkreis- dabei oberhalb der Planierobjekt-Bewegungsbahn vorgesehen - verlaufen und zum mehrstufigen Planieren ein seitwärtsgerichteter Versatz zwischen vorderem und hinterem Laser (vor)einstellbar ist.

## Claims

1. Machine for planing the sides of brick and refractory products, in particular so-called concrete precision blocks, the transport width and/or sizing dimension of which varies over an extensive dimensional range, wherein
- a machine-integrated transport system is provided, by means of which the articles to be machined, such as concrete precision blocks, concrete precision block blanks and the like, after lateral alignment are gripped between a driven bottom conveying device and a height-adjustable holding-down device as well as clamped in a justified position heightwise and transported through two planing stations with a lateral tool arrangement,
- the conveying device is divided widthwise and comprises article-bearing belt drives, which are disposed in each case on a supporting table, which is displaceable at right angles to the transport direction relative to a basic frame and which in each case also carries the planing devices, and
- the holding-down device is adjustable heightwise relative to the conveying direction in accordance with the setpoint dimension "article height" and acts in a pressure-loaded manner upon the article to be machined,
**characterized in that**
a) disposed on the basic frame (6) laterally alongside the machine-integrated transport system (3, 4) and in the present case approximately midway between both planing stations (5, 5') is a stand (7), which carries a height-adjustable mounting (8) for an, as a whole, centrical spring suspension of the holding-down device (4), wherein the planes of symmetry of transport path and holding-down device (4) coincide,
b) both supporting tables (12) each have a separate adjusting spindle (14), with a separate drive motor (13), and are both individually as well as simultaneously adjustable towards and away from one another,
c) at least the article-bearing belt drives of the conveying device (3) are formed by continuous loops of flexible material designed as toothed belts and their run on the transported material side is guided in a restricted manner in the lateral and vertical position, and
d) all of the driving rollers (24), which drive the toothed belts, are rotationally coupled in a motionally rigid manner, wherein this is effected by virtue of their being connected by a mechanical shaft (25) or a so-called synchro system, in particular synchronously operated synchronizing drives.

2. Machine according to claim 1, **characterized in that**
a) the machine frame (6) is designed symmetrically, i.e. for right- and left-handed operation,
b) the two supporting tables (12) are designed symmetrically,
c) each supporting table (12) is designed with two receiving locations, which are spaced one behind the other in article-transporting direction (T), for a complete "planing device" functional unit - in particular basic body (16) with displacement guide, positioning drive, driven grinding and/or milling rotor (17), protective hood (18) - and receives either such a planing device functional unit or a cover element and
d) the holding-down device (4) lies on the machine plane of symmetry (M) and is carried by a stand (7), which is disposed alongside the conveying device (3) on the left or right side and associated with the machine frame (6) and around which the supporting table (12) of the same machine side is guided by a recess (15).

3. Machine according to claim 1 or 2, **characterized in that**
a) the article-bearing belt drives of the conveying device (3) are formed in each case by a transport belt in the form of a so-called power belt made of reinforced (armoured) flexible material, which at the rear in belt cross section comprises
- in the middle region at least one wedge profile (20) and
- on both side strips a toothed belt profile (21),
b) the conveyor-belt driving rollers (24) are formed by toothed belt rollers and are rotationally coupled in a motionally rigid manner,
c) engaging as centring rollers into the top run of the conveyor belt at least in the region of the planing station (5/5') and/or planing stations (5, 5') are wedge profile rollers (22) which, for the purpose of the justifying lateral wedge-surface frictional engagement, are supported in a spring-loaded manner, and
d) the lateral toothed belt profiles (21) in the top run region run over sliding rails (23).

4. Machine according to claim 3, **characterized in that** the transport belts of the conveying device (3) at the rear along the width bisecting line comprise a V-belt rib (20) delimited by two V-shaped grooves.

5. Machine according to claim 3 or 4, **characterized in that** the back of toothed (belt) and V(-belt) profile of the transport belts lies on a common line.

6. Machine according to one of claims 1 to 5,
**characterized in that** the article-bearing belt surface of each transport belt is provided with at least one elastic strip (27).

7. Machine according to one of claims 1 to 6,
**characterized in that** the transport belts are conveyed through a tunnel-forming belt-encapsulating device (28).

8. Machine according to one of claims 1 to 7,
**characterized in that** the holding-down device (4) comprises a conveying element, which comprises a conveyor belt, in particular a so-called power belt, having longitudinally extending wedge-shaped grooves at the rear, wherein the holding-down run in cross section runs with the middle region over centring, spring-mounted wedge profile rollers (26) provided at least in the region of a planing station (5, 5') as well as with both side regions over abutment-forming sliding rails.

9. Machine according to claim 1 or 2, **characterized in that**
a) each supporting table (12) comprises for each planing device (5, 5') a separate tool-operating-surface measuring device (19, 19'), which without contact acquires the actual position of each planing tool and compares it with the setpoint position as well as converts the result into control pulses and as a result of the control coupling of the respective measuring device (19, 19') to the associated planing-tool displacement drive initiates a sidewards displacement of the planing tool to the required extent, and
b) both measuring devices (19, 19') of a machine side are movable by supporting table displacement jointly into a basic position predetermined by the respective sizing dimension.

10. Machine according to claim 9, **characterized in that** the two measuring devices (19, 19') of each supporting table (12) take the form of a laser beam measuring device, the laser beams of which extend secantly relative to a grinding rotor circular orbit - in the present case provided above the path of motion of the article to be planed - and for multistage planing a sideward-directed offset is (pre)adjustable between front and rear laser.

## Revendications

1. Machine pour le planage latéral de produits de briqueterie et réfractaires, en particulier dits pierres planes, dont la largeur de transport et/ou la dimension de calibrage varient dans une plage de mesure plus grande,
- un système de transport propre à la machine étant disponible, qui saisit les objets à traiter tels que pierres planes, briquettes pour pierres plates et similaires, après orientation latérale, entre un dispositif de transport entraîné inférieur et un dispositif presseur réglable en hauteur, et les transporte en position ajustée, serrés en hauteur, à travers deux stations de planage avec aménagement latéral d'outils,
- le dispositif de transport étant divisé en largeur et présentant des transmissions d'enroulement portant les objets qui sont disposées respectivement à une table de machine coulissant, transversalement à la direction de transport, par rapport à un bâti de base, qui porte aussi respectivement les dispositifs de planage et,
- le dispositif presseur étant réglable en hauteur par rapport au dispositif de transport en correspondance à la dimension nominale « hauteur d'objet » et agissant sous charge de pression sur l'objet à traiter,
**caractérisée en ce que**
a) sur le bâti de base (6), latéralement à côté du système de transport (3, 4) propre à la machine et en même temps centralement entre deux stations de planage (5, 5'), est disposé un montant (7) qui porte un support (8) réglable en hauteur pour une suspension centrale, portée par ressorts dans son ensemble, du dispositif presseur (4), les plans de symétrie du chemin de transport et du dispositif presseur (4) étant congruents,
b) les deux tables de machine (12) possédent chacune une tige de réglage (14) à moteur d'entraînement (13) propre et sont mobiles aussi bien individuellement que toutes deux en même temps en se rapprochant ou en s'écartant l'une de l'autre,
c) au moins les transmissions d'enroulement portant les objets du dispositif de transport (3) sont formées de bandes sans fin en matériau flexible réalisées sous forme de courroies crantées et leur brin tourné vers le produit transporté est guidé à force en positions latérale et de hauteur et,
d) tous les rouleaux d'entraînement (24) entraînant les bandes crantées sont accouplés en rotation rigidement en déplacement, ceci étant réalisé par un arbre (25) mécanique, ou dit arbre électrique, les liant, en particulier des entraînements de même sens commutés de manière synchrone.

2. Machine selon la revendication 1,
**caractérisée en ce que**
a) le bâti de machine (6) est conformé symétriquement, c'est-à-dire pour une conduite à droite ou à gauche,
b) les deux tables de machine (12) sont conformées symétriquement,
c) chaque table de machine (12) est conformée avec deux emplacements de réception, disposés l'un derrière l'autre écartés en direction de transport, pour une unité fonctionnelle « dispositif de planage » complète -en particulier corps de base (16) avec guidage coulissant, entraînement de positionnement, rotor de rectification et/ou de fraisage (17) entraîné, capot de protection (18)- et reçoit soit une telle unité fonctionnelle de dispositif de planage, soit un élément de recouvrement et,
d) le dispositif presseur (4) se trouve dans le plan de symétrie (M) de la machine et est porté par un montant, appartenant au bâti de la machine (6), disposé à gauche ou à droite à côté du dispositif de transport (3), autour duquel est guidée la table de machine (12) du même côté de machine, par un évidement (15).

3. Machine selon la revendication 1 ou 2,
**caractérisée en ce que**
a) les transmissions d'enroulement portant les objets du dispositif de transport (3) sont formées respectivement par une bande transporteuse sous forme dite bande de force en matériau cuirassé (armé) flexible qui présente sur la face arrière, en section transversale de bande
- au moins un profil en coin (20) dans la zone centrale et
- un profil de courroie crantée (21) sur les deux bandes latérales,
b) les rouleaux d'entraînement (24) de la bande transporteuse sont formés par des rouleaux de courroie crantée et sont accouplés en rotation rigidement en déplacement,
c) des rouleaux à profil. conique (22) sont en prise, en tant que rouleaux centreurs, dans le brin supérieur de la bande transporteuse, au moins dans la zone de la station de planage (5, 5') ou respectivement des stations de planage (5, 5'), et sont montés à rappel élastique dans le but de l'adhérence latérale des surfaces coniques d'ajustage et
d) les profils de courroie crantée (21) latéraux se déplacent dans la zone du brin supérieur sur des nervures de glissement (23).

4. Machine selon la revendication 3,
**caractérisée en ce que** les bandes transporteuses du dispositif de transport (3) présentent sur la face arrière, sur les extrémités de moitié de largeur, une nervure de courroie crantée (20) délimitée par deux rainures en V.

5. Machine selon la revendication 3 ou 4,
**caractérisée en ce que** les dos des profils de crans (courroie) et en coins (courroie) des bandes transporteuses (4) se trouvent sur une même ligne.

6. Machine selon l'une des revendications 1 à 5,
**caractérisée en ce que** la surface de courroie ou de bande portant les objets de chacune des bandes transporteuses est munie d'au moins une bande élastique (27).

7. Machine selon l'une des revendications 1 à 6,
**caractérisée en ce que** les bandes transporteuses sont guidées à travers un blindage de bande (28) formant un tunnel.

8. Machine selon l'une des revendications 1 à 7,
**caractérisée en ce que** le dispositif presseur (4) présente un élément transporteur qui est constitué d'une bande transporteuse, en particulier dite bande de force, avec des nervures en coin s'étendant longitudinalement sur la face arrière, le brin presseur tournant en section transversale par la zone médiane sur des rouleaux (26) à profil en coin, centreurs, montés suspendus sur ressorts, disposés au moins dans la zone d'une station de planage (5, 5') et par les deux zones latérales sur des nervures de glissement formant butées.

9. Machine selon la revendication 1 ou 2,
**caractérisée en ce que**
a) chaque table de machine (12) présente pour chaque dispositif de planage (5, 5') un dispositif de mesure de surfaces fonctionnelles d'outils (19, 19') qui détecte sans contact la position instantanée d'un de chacun des outils de planage, la compare à la position de consigne, transforme également le résultat en impulsions de commande et initie, en conséquence d'un couplage de technique de commande du dispositif de mesure (19, 19') respectif avec la commande de coulissement d'outil de planage adjoint, un coulissement vers le côté de l'outil de coulissement de la valeur nécessaire et
b) les deux dispositifs de mesure (19, 19') d'un côté de machine peuvent être déplacés ensemble par coulissement de la table de machine à une position de base prédéterminée par la dimension de calibrage respective.

10. Machine selon la revendication 9,
**caractérisée en ce que** les deux dispositifs de mesure (19, 19') d'une de chacune des tables de machine (12) sont réalisés sous forme de dispositif de mesure à rayons laser dont les rayons laser s'étendent séquentiellement à un cercle de rotation d'un rotor de rectification près au-dessus de la trajectoire de déplacement de l'objet à planer et, pour le planage en plusieurs passes, un déport dirigé vers le côté entre les lasers avant et arrière peut être (pré) réglé.
